# EUROPÄISCHE PATENTSCHRIFT

(11) **EP 0 480 160 B1**
(45) Veröffentlichungstag und Bekanntmachung des Hinweises auf die Patenterteilung: **26.07.1995**
(21) Anmeldenummer: 91114500.1
(22) Anmeldetag: 29.08.1991
(51) Int. Cl.: H04R 9/06, H04R 7/12, H04R 1/02

(54) **Kalotten-Hochton-Lautsprecher**
Dome-shaped high-frequency loudspeaker
Haut-parleur haute fréquence en forme de calotte

(30) Priorität: 06.10.1990 DE 4031742
(43) Veröffentlichungstag der Anmeldung: 15.04.1992
(73) Patentinhaber: Nokia (Deutschland) GmbH, 75175 Pforzheim (DE)
(72) Erfinder: Kizak, Ulrich, W-8351 Niederwinkling (DE); Leipold, Kurt, W-8441 Feldkirchen (DE)

(56) Entgegenhaltungen:
- EP-A- 0 360 061
- DE-A- 2 556 639
- FR-A- 2 428 952

## Beschreibung

Die Erfindung befaßt sich mit der Verkleinerung von Kalotten-Hochton-Lautsprechern.

### Stand der Technik

Derartige Kalotten-Hochton-Lautsprecher sind seit geraumer Zeit im Stand der Technik bekannt und finden in hohen Stückzahlen dort ein weites Anwendungsfeld, wo es gilt, hochfrequente Tonsignale wiederzugeben. Diesen bekannten Lautsprechern ist gemein, daß sie einen Magnettopf aufweisen, in welchem zentrisch und mit Abstand zur Innenfläche des Magnettopfes ein Polkern eingesetzt ist. In diesem Abstand zwischen dem Polkern und der Innenfläche des Magnettopfes ragt die Schwingspule. Das vom Magnettopf abgewandte Ende der Schwingspule ist mit einer in etwa halbkugelförmig ausgebildeten Membran verbunden. Außerdem wird die Schwingspule von einer Zentriermembran zentrisch auf den Polkern gehalten. Membran und Zentriermembran sind dabei in aller Regel als einstückiges Bauteil ausgebildet. Der Magnettopf ist mit einem Gehäuseteil verbunden, welches im übrigen die Membran und die Zentriermembran auf der dem Magnettopf abgewandten Seite überdeckt. Die Membran ist üblicherweise in das Gehäuseteil eingeklebt. Die Verbindung von Magnettopf und Gehäuseteil ist herkömmlich als Klebeverbindung realisiert. Zur Klangbeeinflussung kann das Gehäuseteil im Bereich der Schalldurchtrittsöffnungen akustische Equalizer aufweisen.

Neben den in Klebetechik gebildeten Ausführungen sind aus DE-A-2 556 639 Lautsprecher bekannt, bei denen zur Vergleichmäßigung der auf den Umfangsrand der Membran wirkenden Kräfte der Umfangsrand zwischen zwei Kanten von zwei miteinander verrastenbaren Gehäuseteilen eingekemmt wird. Um auszuschließen, daß sich die Verbindung der beiden Gehäuseteile unter dem Gewicht des Magnetsystems löst, ist das eine Gehäuseteil, welches das Magnetsystem aufnimmt, topfförmig ausgebildet.

Sollen Lautsprecher der oben beschriebenen Art zur Wiedergabe hochfrequenter Töne eingesetzt werden, weisen diese üblicherweise Membrandurchmesser beziehungsweise Schwingspulendurchmesser von etwa 19 bis 25 Millimeter (vgl. dazu etwa Funkschau 1983, Heft 7, Seite 99, Seite 100) auf. Diese Durchmesser erfordern zu einer akzeptablen Klangwiedergabe einen entsprechend großdimensionierten Magnettopf mit Außendurchmessern von etwa 35 bis 45 Millimetern auf. Soll der Kalotten-Hochton-Lautsprecher aufgrund beengter Einbauverhältnisse verkleinert werden, ist dies durch bloße Verkleinerung des Schwingspulen- bzw. Magnettopfdurchmessers nicht ohne weiteres möglich. Dies ist darauf zurückzuführen, daß auch bei verkleinertem Schwingspulendurchmesser die Größe des Magnettopfes nur unterproportional verkleinert werden kann. Eine Verbesserung wird dadurch erreicht, daß der Polkern teilweise aus einem hochenergetischen Material gebildet wird. In diesem Zusammenhang sei darauf hingewiesen, daß auch bei dieser speziellen Ausbildung des Polkerns der Lautsprecher für sehr beengte Einbauverhältnisse immer noch zu groß sein kann. Dies beruht darauf, daß der Rand der Membran, der zur Verklebung mit dem Gehäuseteil vorgesehen ist, relativ breit ausgelegt sein muß, um die Anforderungen einer genügenden Klebeverbindung zu erfüllen. Aber selbst dann, wenn man die Wirkung der Breite des Kleberandes auf die Größe des Lautsprechers unberücksichtigt läßt, hat sich bei herkömmlich aufgebauten Lautsprechern mit einem Schwingspulendurchmesser < 19 mm gezeigt, daß der Wirkungsgrad dieser verkleinerten Lautsprecher stark abnimmt.

Daher liegt der Erfindung die Aufgabe zugrunde, einen Kalotten-Hochton-Lautsprecher anzugeben, der bei gutem Wirkungsgrad einen Magnettopfaußendurchmesser von kleiner/gleich 25 Millimeter aufweist.

### Darstellung der Erfindung

Diese Aufgabe wird dadurch gelöst, daß der Durchmesser der Schwingspule < 19 mm ist, daß das Gehäuseteil ausschließlich mittels am Gehäuserand angeordneter Schnapper mit dem Magnettopf verbunden ist, in dem die Schnapper mit ihrem angeformten Rasthaken einen an der Außenfläche des Magnettopfes angeordneten Kragen umgreifen, daß die einstückige Membran nach dem Verrasten vom Magnettopf ausschließlich dadurch zwischen Gehäuseteil und Magnettopf lagefixiert ist, daß der Teil der Membran, welcher auf dem Magnettopf aufliegt, mittels des freien Endes des am Gehäuseteil angeordneten Rohrstücks auf den Magnettopf gepreßt ist und daß an der Außenfläche des Magnettopfes und an der Innenfläche des Gehäuseteils jeweils in dem Bereich, in dem sich beide Bauteile überlappen, Fügehilfen angeordnet sind.

Werden die Kalotten-Hochton-Lautsprecher erfindungsgemäß ausgebildet, lassen sich diese aufgrund ihrer verkleinerten Bauform sogar zur weiteren Platzersparnis zusammen mit einem anderen Lautsprecher als Koaxiallautsprecheranordnung verbinden.

Die Fügehilfen bewirken, daß ein lagegenaues Einsetzen des Magnettopfes in das Gehäuseteil bzw. das lagegenaue Aufsetzen des Gehäuseteils auf den Magnettopf gewährleistet wird. Außerdem wird durch die Fügehilfe eine Lageänderung des Magnettopfes im Gehäuseteil während des Betriebes des Lautsprechers ausgeschlossen.

### Kurze Beschreibung der Figuren

Es zeigen:
- Figur 1: eine Schnittdarstellung eines Kalotten-Hochton-Lautsprechers in Seitenansicht;
- Figur 2: einen Kalotten-Hochton-Lautsprecher gemäß Figur 1 in Draufsicht auf den Magnettopf; und
- Figur 3: einen Kalotten-Hochton-Lautsprecher in Seitenansicht.

### Wege zum Ausführen der Erfindung

Die Erfindung wird nun anhand eines Ausführungsbeispiels näher erläutert.

Die äußeren Umrisse des in Figur 1 gezeigten Kalotten-Hochton-Lautsprechers 10 werden im wesentlichen von einem einstückigen, aus Kunststoff gebildeten Gehäuseteil 11 und einem Magnettopf 12 gebildet.

Im Inneren des Magnettopfes 12 ist zentrisch zur Mittelachse des Lautsprechers 10 und beabstandet zu den Innenflächen 13 des Magnettopfes 12 ein Polkern 14 angeordnet. Dieser Polkern 14 wird von einer oberen Polplatte 15 und einem zwischen der Polplatte 15 und dem Boden 16 des Magnettopfes 12 zwischengelegten Scheibe 17 gebildet. Die Scheibe 17 besteht aus einem magnetisch hochenergetischen Werkstoff. In den Abstand 18 zwischen dem Polkern 14 und der Innenfläche 13 des Magnettopfes 12 ragt die Schwingspule 19. Mit dem Umfang 20 der Schwingspule 19, welche dem Boden 16 des Magnettopfes 12 abgewendet ist, ist eine halbkugelförmig ausgebildete Membran 21 verbunden und überdeckt somit den Polkern 14. In dem hier beschriebenen Ausführungsbeispiel wird die Membran an ihrem äußeren Umfang von einem wellenförmig ausgestalteten Rand, der sogenannten Zentriermembran 22, umrandet, wobei der äußere Rand dieser Zentriermembran 22 auf dem Rand 23 des Magnettopfes 12 aufsteht. Diese Zentriermembran 22 hat die Aufgabe, die Schwingspule 19 in dem Abstand 18 zwischen dem Polkern 14 und der Innenfläche 13 des Magnettopfes zu zentrieren. Die Membran 21 und die Zentriermembran 22 sind einstückig aus einer Kunststoffolie gebildet. Die dem Boden 16 des Magnettopfes 12 abgewandte Seite des Magnettopfes wird mitsamt der Membran 21 und der Zentriermembran 22 von einem in etwa topfförmig ausgestalteten Gehäuseteil 11 überdeckt, wobei der Gehäuserand 24 einen an der Außenfläche des Magnettopfes 12 angeordneten, umlaufenden Kragen 25 ummantelt. Der Deckel 26 des Gehäuseteils 11 weist gegenüber der Membran 21 eine Schallaustrittsöffnung 27 auf. Diese Öffnung 27 ist konisch ausgestaltet und hat ihren größten Durchmesser auf der dem Magnettopf 12 abgewandten Seite. An dem Rand der konischen Öffnung 27 mit dem kleineren Durchmesser schließt ein zentrisch zur Mittelachse des Lautsprechers verlaufendes Rohrstück 28 an, dessen freies Ende 29 im Zustand der Verbindung von Gehäuseteil 11 und Magnettopf 12 auf dem Rand 23 des Magnettopf 12 aufsteht. Besonders vorteilhaft ist es, wenn die Zentriermembran 22 einen umlaufenden Flansch aufweist, der beim Zusammenbau von Gehäuseteil 11 und Magnettopf 12 vom freien Ende 29 des Rohrstücks 28 auf den oberen Rand 23 des Magnettopfes 12 gepreßt wird. In diesem Falle entfällt eine gesonderte Verbindung der Zentriermembran 22 auf dem Rand 23 des Magnettopfes 12. Sind darüber hinaus der Innendurchmesser des Rohrstücks 28 und der Außendurchmesser sowie die Flankensteilheit des wellenförmigen Randes der Zentriermembran 22 aufeinander abgestimmt, wird die Verbindung von Magnettopf 12 und Gehäuseteil 11 weiter vereinfacht, da bereits durch schlichtes Einlegen der Zentriermembran 22 und der mit ihr verbundenen Membran 21 sowie der Schwingspule 19 die beiden letztbenannten Bauteile bereits lagegenau zum Abstand 18 zwischen dem Magnettopf 12 und dem Polkern 14 stehen.

In die Schalldurchtrittsöffnung 27 ist zentrisch ein akustischer Equalizer 30 angeordnet und durch Stege 31 mit dem Rand der Öffnung 27 verbunden.

Der Gehäuserand 24, welcher einen Teil der äußeren Mantelfläche des Magnettopfes 12 ummantelt, weist an seiner Mantelfläche eine Mehrzahl von federnd ausgebildeten Schnapper 32 auf. Diese werden, wie Figur 3 verdeutlicht, jeweils durch zwei parallele und in Richtung zum Deckel 26 verlaufende Schlitze 33 gebildet. Das freie Ende 34 dieser Schnapper 32 ist mit Rasthaken 35 versehen. Sobald der Magnettopf 12 in Richtung der Öffnung 27 in das bereits mit der Zentriermembran 22, der Membran 21 und der Schwingspule 19 bestückte Gehäuseteil 11 eingedrückt wird, bewirkt der an der Außenfläche des Magnettopfes 12 angeordnete Kragen 25, daß die Schnapper 32 in Pfeilrichtung elastisch ausweichen. Da der Abstand zwischen den freien Ende 29 des Rohrstücks 28 und der dem Deckel 26 zugewandten Bereich der Rasthaken 35 der Dicke des Kragens 25 entspricht, schnappen die Schnapper 32 entgegen der Pfeilrichtung in ihre Ausgangsstellung zurück, sobald der Rand 23 des Magnettopfes 12 an dem freien Ende 29 des Rohrstücks 28 anliegt. Gleichzeitig greifen dabei die Rasthaken 35 den Kragen 25 und verbinden somit beide Bauteile miteinander. Das Verbinden des Magnettopfes 12 mit dem Gehäuseteil 11 wird vereinfacht, wenn der Kragen 25 sowie die Rasthaken 35 eine leicht abgerundete und in Figur 1 dargestellte Formgebung aufweisen.

Sollte die innere Mantelfläche des Gehäuserandes 24 zur Führung des Magnettopfes beim Verbinden der beiden Bauteile noch nicht ausreichend sein, sind - wie in Figur 2 veranschaulicht - am Kragen 25 sowie an der inneren Mantelfläche des Gehäuserandes 24 längs zur Mittelachse des Lautsprechers 10 geeignete Fügehilfen 36 anzuordnen. Die in Figur 2 veranschaulichten Fügehilfen 36 sind nur beispielhaft. Werden jedoch Fügehilfen 36 vorgesehen, ist der Magnettopf 12 im Gehäuseteil 11 auch in Radialrichtung lagefixiert.

Schließlich bleibt nachzutragen, daß bei der figürlichen Darstellung des Lautsprechers 10 auf eine Darstellung der Kontaktierung der Schwingspulen verzichtet wurde.

## Patentansprüche

1. Kalotten-Hochton-Lautsprecher (10),
- mit einem Magnettopf (12)
- mit einem Polkern (14),
- der von einer oberen Polplatte (15) und einer zwischen der oberen Polplatte (15) und dem Boden (16) des Magnettopfes (12) angeordneten hochenergetischen Scheibe (17) gebildet ist, und
- - der mit Abstand (18) zur Innenfläche des Magnettopfes (12) zentrisch im Magnetopf angeordnet ist,
- mit einer einstückigen Membran (21),
- deren Mittelbereich in etwa halbkugelförmig ausgebildet ist, und
- deren Randbereich als Zentriermembran (22) ausgebildet ist,
- mit einer Schwingspule (19),
- die im Übergangsbereich von Zentriermembran (22) zum Mittelbereich der Membran (21) angesetzt ist, und
- die mit ihrem freien Ende in den Abstand (18) zwischen der Innenfläche des Magnettopfes (12) und Polkern (14) hineinragt, und
- mit einem einstückigen Gehäuseteil (11),
- welches den Mittelteil der Membran (21) und die Zentriermembran (22) überdeckt,
- im Bereich der halbbogenförmigen Ausbildung der Membran (21) über akustische Equalizer (30) verfügt, und
- mit dem Magnettopf (12) verbunden ist,
**dadurch gekennzeichnet,**
- daß der Durchmesser der Schwingspule (19) < 19 mm ist,
- daß das Gehäuseteil (11) ausschließlich mittels am Gehäuseteilrand (24) angeordneter, federnd ausgebildeter Schnapper (32) mit dem Magnettopf (12) verbunden ist, indem die Schnapper (32) mit ihrem angeformten Rasthaken (35) einen an der Außenfläche des Magnettopfes (12) angeordneten Kragen (25) umgreifen,
- daß die einstückige Membran (21) nach dem Verrasten von Magnettopf (12) und Gehäuseteil (11) ausschließlich dadurch zwischen Gehäuseteil (11) und Magnettopf (12) lagefixiert ist, daß der Teil der Membran (21), welcher auf dem Magnettopf (12) aufliegt, mittels des freien Endes (29) des am Gehäuseteil (11) angeordneten Rohrstücks (28) auf den Magnettopf (12) gepreßt ist, und
daß an der Außenfläche des Magnettopfes (12) und an der Innenfläche des Gehäuseteils (11) jeweils in dem Bereich, in dem sich beide Bauteile überlappen, Fügehilfen (36) angeordnet sind.

## Claims

1. Dome-type high-frequency loudspeaker (10),
- with a magnet pot (12)
- with a pole core (14),
- which is formed from an upper pole plate (15) and a highly-energized disc (17) arranged between the upper pole plate (15) and the base (16) of the magnet pot (12), and
- which pole core (14) is arranged centrally in the magnet pot at a distance (18) from the inner face of the magnet pot (12),
- with a one-piece diaphragm (21),
- whose central area is of approximately hemispherical construction, and
- whose edge zone is constructed as a spider (22),
- with a voice coil (19),
- which is placed in the transition area between the spider (22) and the central area of the diaphragm (21), and
- which projects with its free end into the gap (18) between the inner face of the magnet pot (12) and the pole core (14), and
- with a one-piece housing part (11),
- which covers the central part of the diaphragm (21) and the spider (22),
- which one-piece housing part (11) has an acoustic equalizer (30) in the region of the hemispherical form of the diaphragm (21), and
- which one-piece housing part (11) is joined to the magnet pot (12),
**characterised in that**
- the diameter of the voice coil (19) is < 19 mm,
- the housing part (11) is exclusively joined to the magnet pot (12) by means of sprung catches (32) arranged at the edge (24) of the housing part, the sprung catches (32) encircling with their moulded-in locking hooks (35) a collar (25) arranged at the outer face of the magnet pot (12),
- after the locking of the magnet pot (12) and the housing part (11), the one-piece diaphragm (21) is exclusively fixed in position between the housing part (11) and the magnet pot (12) so that the part of the diaphragm (21) which rests upon the magnet pot (12) is pressed onto the magnet pot (12) by means of the free end (29) of the tubular piece (28) arranged on the housing part (11), and
- assembly aids (36) are arranged at the outer face of the magnet pot (12) and at the inner face of the housing part (11) in each area where both components overlap.

## Revendications

1. Haut-parleur d'aigus à calottes (10),
- avec un pot magnétique (12)
- avec un noyau polaire (14),
- qui est formé d'une plaque polaire supérieure (15) et d'un disque hautement énergétique (17) placé entre la plaque polaire supérieure (15) et le fond (16) du pot magnétique (12), et
- - qui est placé à une distance (18) de la surface intérieure du pot magnétique (12), au centre du pot magnétique,
- avec une membrane d'une seule pièce (21),
- dont la région médiane est de forme à peu près hémisphérique, et
- dont la région périphérique est conformée en membrane de centrage (22),
- avec une bobine mobile (19),
- qui est fixée dans la région de transition de la membrane de centrage (22) à la région médiane de la membrane (21), et
- qui dépasse avec son extrémité libre dans l'intervalle (18) entre la surface intérieure du pot magnétique (12) et le noyau polaire (14), et
- avec une partie formant boîtier (11) d'une seule pièce,
- laquelle recouvre la partie médiane de la membrane (21) et la membrane de centrage (22),
- dispose d'égaliseurs acoustiques (30) dans la région de la forme semi-circulaire de la membrane (21), et
- qui est relié au pot magnétique (12), caractérisé en ce que,
- le diamètre de la bobine mobile (19) est inférieur à 19 mm,
- la partie formant boîtier (11) est reliée au pot magnétique (12) exclusivement au moyen de loqueteaux faisant ressort (32) placés à la périphérie (24) de la partie formant boîtier, les loqueteaux (32) entourant avec leurs crans moulés (35) une collerette (25) placée sur la surface extérieure du pot magnétique (12),
- après l'enclenchement du pot magnétique (12) et de la partie formant boîtier (11), la membrane (21) d'une seule pièce est maintenue en position entre la partie formant boîtier (11) et le pot magnétique (12) exclusivement par le fait que la partie de la membrane (21) qui repose sur le pot magnétique (12) est pressée sur le pot magnétique (12) au moyen de l'extrémité libre (29) du tronçon de tube (28) placé sur la partie formant boîtier (11),
- des auxiliaires de montage (36) sont placés sur la surface extérieure du pot magnétique (12) et sur la surface intérieure de la partie formant boîtier (11) à chaque fois dans la région où les deux éléments se chevauchent.
